# EUROPÄISCHE PATENTSCHRIFT

(11) **EP 2 225 492 B1**
(45) Veröffentlichungstag und Bekanntmachung des Hinweises auf die Patenterteilung: **13.01.2016**
(21) Anmeldenummer: 08863537.0
(22) Anmeldetag: 21.11.2008
(51) Int. Cl.: F23M 5/00, F23M 5/08

(54) **WANDAUSKLEIDUNG VON INDUSTRIEÖFEN**
WALL LINING OF INDUSTRIAL OVENS
GARNISSAGE DE PAROI DE FOURS INDUSTRIELS

(30) Priorität: 22.12.2007 DE 102007062450
(43) Veröffentlichungstag der Anmeldung: 08.09.2010
(73) Patentinhaber: Jünger + Gräter GmbH Feuerfestbau, 68723 Schwetzingen (DE)
(72) Erfinder: IMLE, Johannes, 76835 Burrweiler (DE); HORN, Markus, 68723 Oftersheim (DE)
(74) Vertreter: Thews, Gustav
(86) Internationale Anmeldenummer: PCT/EP2008/009856
(87) Internationale Veröffentlichungsnummer: WO 2009/080167

(56) Entgegenhaltungen:
- DE-U1- 9 016 206
- US-A- 1 992 620
- US-A- 2 641 205

## Beschreibung

Die Erfindung betrifft eine Wandauskleidung von Industrieöfen zum Schutz einer feuerfest abgekleideten Wand aus Beton, Stahl, Blech oder Ähnlichem vor Korrosion, wobei die Auskleidung der Wand aus mindestens drei Schichten besteht, einer Verschleißschicht, einer druckbeaufschlagten Sperrschicht und einer Isolierschicht.

In der Industrie werden Öfen eingesetzt, die mit feuerfestem Material ausgekleidet sind. Bei Betrieb dieser Öfen entstehen Temperaturen von mehr als 1000° Celsius im Innenraum. Die feuerfest abgekleidete Wand dieser Öfen grenzt andererseits an die Umgebung an, deren Temperatur wesentlich geringer ist. Bei einer Außentemperatur von 20° Celsius beträgt die Temperatur der Außenwand beispielsweise etwa 60°C, als Temperatur an der Oberfläche der Auskleidung werden Werte zwischen 400 und 900° Celsius gemessen. Das feuerfeste Material, mit dem die Ofenwand abgekleidet ist, ist somit sehr unterschiedlichen Temperaturen ausgesetzt, sodass eine hohe Gefahr besteht, dass in dem Material Risse entstehen.

In US 1992620 ist eine Wandauskleidung von Industrieöfen nach dem Oberbegriff des Anspruchs 1 beschrieben, bei der drei Schichten, eine Innenschicht, eine mit Gas beaufschlagte Zwischenschicht und eine wandseitige Außenschicht vorhanden sind.

In DE 198 16 059 A1 wird ähnlich wie nach G 90 16 206 U1 eine Verschleißschicht beschrieben, die mittels Metallanker an einer Kesselwand befestigt ist, wobei zwischen der Verschleißschicht und der Kesselwand eine druckbeaufschlagte Sperrschicht vorgesehen ist.

Ein Problem besteht nun darin, dass die in dem Ofen entstehenden aggressiven Gase durch diese Risse in der Auskleidung nicht nur auf die dahinter angeordnete abgekleidete Wand, sondern auch auf die Anker treffen und zur Korrosion führen können. Dies gilt selbst für die in der Verschleißschicht eingebetteten Teil der Anker.

Die der vorliegenden Erfindung zugrunde liegende Aufgabe besteht darin, die maßgebliche Teile der Wandauskleidung vor Korrosion zu schützen.

Diese Aufgabe wird erfindungsgemäß dadurch gelöst, dass metallische Anker vorgesehen sind mit denen die Verschleißschicht an der Wand befestigt wird, wobei die metallischen Anker durch die Sperrschicht und die Isolierschicht dringen und teilweise in der Verschleißschicht angeordnet sind und mit einem Material umhüllt sind, das bei Betriebstemperaturen schmilzt, verbrennt, erweicht, schwindet, schrumpft, sublimiert, verdampft oder verschwelt, so dass in der Verschleißschicht ein Spalt um den jeweiligen metallischen Anker gebildet ist, in den das die Sperrschicht bildende druckbeaufschlagte Gas eintreten kann und die metallischen Anker in den Spalten zum Schutz vor Korrosion umströmen kann.

Besonders bevorzugte Ausführungsformen sind Gegenstand der Unteransprüche.

Eine der Schichten besteht üblicherweise aus feuerfestem Material (Steine oder Betone), die über metallische Anker oder ähnlichen Stahlteile an der Wand aus Beton, Stahl oder Ähnlichem befestigt werden. Zwischen diesem als Verschleißschicht dienenden feuerfesten Material und der zu schützenden Wand ist erfindungsgemäß eine druckbeaufschlagte Schicht und eine Isolierschicht aufgebaut. Die druckbeaufschlagte Sperrschicht ist zwischen der Isolierschicht und der Verschleißschicht angeordnet, wobei durch die Isolierschicht das Gas zu der Sperrschicht geleitet wird. Als Gas wird vorzugsweise Luft verwendet. Die Zuführung des Gases wird mit bekannten Mitteln ausgeführt, wobei die Druckzuführung und die Kontrolle des Druckes auf bekannte Weise überwacht wird.

Gemäß der Erfindung sind die metallischen Anker die zur Befestigung des feuerfesten Materials dienen und die durch die druckbeaufschlagte Sperrschicht dringen ursprünglich mit einem Material umhüllt, das bei den Betriebstemperaturen schmilzt, verbrennt, erweicht, schwindet, schrumpft, sublimiert, verdampft oder verschwelt. Dieses Material verschwindet somit bei Betriebstemperaturen, so dass sich das Sperrgas in der druckbeaufschlagten Schicht auch auf den Bereich um die Anker ausweitet, wodurch die Anker noch besser vor Korrosion durch Schadgase geschützt sind.

Alternativ weist die druckbeaufschlagte Sperrschicht poröses Material auf, z.B. eine keramische Faser oder Schaumkeramik. Es ist möglich, dass die Sperrschicht vollkommen aus hochporösem Material besteht. Hierdurch wird erreicht, dass einerseits eine gasgefüllte Sperrschicht vorhanden ist, die den Korrosionsangriff verhindert, andererseits ist durch die mechanische Stabilität der hochporösen Schicht der erforderliche mechanische Verbund zwischen den Schichten gewährleistet.

Gemäß einer weiteren besonders bevorzugten Ausführungsform sind in der gasbeaufschlagten Sperrschicht Abstandsnocken angeordnet, die den Abstand zwischen den dieser Sperrschicht benachbarten Schichten bestimmen, wodurch ebenfalls der erforderliche mechanische Verbund zwischen den Schichten gewährleistet werden kann. Diese Abstandsnocken werden vorzugsweise so angeordnet, dass der Bereich der metallischen Anker, die ebenfalls einem besonders kritischen Korrosionsangriff unterliegen, von Sperrluft umströmt ist.

In vielen Industrieprozessen werden Öfen verwendet, die einen Blechmantel als Wand aufweisen. Erfindungsgemäß wird dieser Blechmantel mit feuerfestem Material abgekleidet, wobei zwischen dem feuerfesten Material und dem Blechmantel eine druckbeaufschlagte Sperrschicht ausgebildet ist, die weitgehend verhindert, dass aggressive Gase an die Wand, z.B. den Blechmantel, gelangen können.

Die Erfindung wird anhand der beigefügten Zeichnung näher erläutert.
- Fig. 1: zeigt den Querschnitt der erfindungsgemäßen Wandauskleidung.

Die Wand 1 ist aus Blech hergestellt. Diese Wand 1 ist mit drei Schichten ausgekleidet, nämlich mit der Isolierschicht 2, der druckbeaufschlagten Sperrschicht 3 und der Verschleißschicht 4. Die Verschleißschicht 4 besteht aus feuerfestem Material 5, das über die metallischen Anker 6 an der Wand 1 befestigt ist. Zwischen der Schicht 4 und der Wand 1 befindet sich die druckbeaufschlagte Sperrschicht 3 und die Isolierschicht 2. Die druckbeaufschlagte Sperrschicht 3 wird über die Zuführung 7 mit Gas versorgt, so dass in der Sperrschicht 3 ein Druck entsteht. Diese Sperrschicht 3 ist leer oder mit porösem Material gefüllt und wird mit dem zugefügten Gas druckbeaufschlagt. In der Sperrschicht 3 sind die Abstandsnocken 8 angeordnet, die den Abstand zwischen der Verschleißschicht 4 und der Isolierschicht 2 bestimmen. Die Abstandsnocken 8 sind an dem feuerfesten Material 5 angeformt. Die metallischen Anker 6, mit denen die Schicht 4 an der Wand 1 befestigt wird, dringen durch die Sperrschicht 3 und die Isolierschicht 2. Diese metallischen Anker 6 werden mit einem Material umhüllt, das bei den Betriebstemperaturen schmilzt, verbrennt, erweicht, schwindet, schrumpft, sublimiert, verdampft oder verschwelt. Das Material verschwindet also bei Betriebstemperaturen und es entsteht ein Spalt, so dass das in die Sperrschicht 3 gelangende Gas diese metallischen Anker umströmt und diese vor Korrosion schützt.

In der Darstellung gemäß Fig. 1 ist der Ofeninnenraum 9 oberhalb der Verschleißschicht 4 angeordnet. In diesem Ofeninnenraum 9 beträgt üblicherweise im Betrieb die Temperatur mehr als 1000° Celsius. Die Wand 1 grenzt an die Außentemperatur an, die etwa 20° Celsius beträgt. Dieser Temperaturunterschied zwischen Innen und Außen verursacht oft Risse und Zerstörungen des feuerfesten Materials 5 der Schicht 4. Durch diese Risse in der Schicht 4 wäre es möglich, dass Schadgase aus dem Ofeninnenraum 9 durch die Schichten 4 und 2 hindurch an die Wand 1 gelangen und diese korrodiert. Durch den in der Sperrschicht 3 aufgebauten Druck wird verhindert, dass die Schadgase durch Risse in dem feuerfesten Material 5 der Schicht 4 und durch die Schichten hindurch an die Wand 1 gelangen könnten.

## Patentansprüche

1. Wandauskleidung von Industrieöfen zum Schutz einer feuerfest abgekleideten Wand aus Beton, Stahl, Blech oder Ähnlichem, wobei die Auskleidung der Wand (1) aus drei Schichten (4; 3; 2) besteht, einer Verschleißschicht (4), einer druckbeaufschlagbaren Sperrschicht (3) und einer wandseitigen Isolierschicht (2), **dadurch gekennzeichnet, dass** metallische Anker (6) vorgesehen sind mit denen die Verschleißschicht (4) an der Wand (1) befestigt wird, wobei die metallischen Anker (6) durch die Sperrschicht (3) und die Isolierschicht (2) dringen und teilweise in der Verschleißschicht (4) angeordnet sind und mit einem Material umhüllt sind, das bei Betriebstemperaturen schmilzt, verbrennt, erweicht, schwindet, schrumpft, sublimiert, verdampft oder verschwelt, so dass in der Verschleißschicht (4) ein Spalt (7) um den jeweiligen metallischen Anker (6) gebildet ist, in den das die Sperrschicht (3) bildende, druckbeaufschlagte Gas eintreten und die metallischen Anker (6) in den Spalten (7) zum Schutz vor Korrosion umströmen kann.

2. Wandauskleidung nach Anspruch 1,
**dadurch gekennzeichnet, dass** zwischen den die Auskleidung der Wand (1) bildenden Schichten (4; 3; 2) ein mechanischer Verbund besteht.

3. Wandauskleidung nach Anspruch 1 oder 2,
**dadurch gekennzeichnet,**
**dass** die Sperrschicht (3) poröses Material aufweist, das mit Gas beaufschlagt ist.

4. Wandauskleidung nach Anspruch 1, 2 oder 3,
**dadurch gekennzeichnet,**
**dass** in der Sperrschicht (3) Abstandsnocken (8) angeordnet sind, die den Abstand zwischen den dieser Sperrschicht benachbarten Schichten (2; 4) bestimmen.

5. Wandauskleidung nach einem der vorherigen Ansprüche,
**dadurch gekennzeichnet,**
**dass** die Sperrschicht (3) als mindestens eine geschlossene Kammer ausgebildet ist, die mit Gas beaufschlagt ist.

6. Verfahren zum Auskleiden einer Wand aus Beton, Stahl, Blech oder Ähnlichem von Brennöfen mit einer Auskleidung nach einem der Ansprüche 1 bis 5 **dadurch gekennzeichnet, dass** die metallischen Anker (6) vor dem Anordnen in der Verschleißschicht (4) mit einem Material umhüllt werden, das bei Betriebstemperaturen schmilzt, verbrennt, erweicht, schwindet, schrumpft, sublimiert, verdampft oder verschwelt.

## Claims

1. A wall lining for industrial kilns for the protection of a wall made of concrete, steel, sheet metal or the like coated with a heat-resistant material, wherein the lining of the wall (1) consists of three layers (4; 3; 2), a wearing surface (4), a pressurizable blocking layer (3) and an insulation layer (2) on the wall side, **characterized in that** metallic anchors (6) are provided which fasten the wearing surface (4) to the wall (1), wherein the metallic anchors (6) penetrate the blocking layer (3) and the insulation layer (2) and are partially arranged in the wearing surface (4) and are encapsulated with a material which, when subjected to operating temperatures, exhibits one of the following characteristics: melting, burning, softening, shrinking, contracting, sublimation, evaporation or vaporizing such that, in the wearing surface (4), a void (7) develops around the metallic anchor (6) concerned into which the pressurized gas forming the blocking layer (3) may flow and protect the metallic anchors (6) in the voids (7) from corrosion.

2. The wall lining according to Claim 1,
**characterized in that** a mechanical binding is present between the layers (4; 3; 2) forming the lining of the wall (1).

3. The wall lining according to Claim 1 or 2,
**characterized in that**
the blocking layer (3) includes porous material which contains pressurized gas.

4. The wall lining according to Claim 1, 2 or 3,
**characterized in that**
spacers (8) are arranged in the blocking layer (3), which determine the distance between the layers (2; 4) adjacent to this blocking layer.

5. The wall lining according to any one of the preceding claims,
**characterized in that**
the blocking layer (3) is configured as at least one enclosed chamber which contains pressurized gas.

6. A process for lining a wall made of concrete, steel, sheet metal or the like of kilns having a lining according to any one of Claims 1 to 5,
**characterized in that**,
the metallic anchors (6), prior to arrangement in the wearing surface (4), are encapsulated with a material which, when subjected to operating temperatures, exhibits one of the following characteristics: melting, burning, softening, shrinking, contracting, sublimation, evaporation or vaporizing.

## Revendications

1. Garnissage de paroi de fours industriels destiné à protéger une paroi en béton, acier, tôle ou similaire dotée d'un habillage réfractaire, le garnissage de la paroi (1) étant composé de trois couches (4 ; 3 ; 2), une couche d'usure (4), une couche barrière (3) pouvant être soumise à l'action d'une pression et une couche isolante (2) côté paroi, **caractérisé en ce que** des éléments d'ancrage métalliques (6) sont prévus, au moyen desquels la couche d'usure (4) est fixée à la paroi (1), les éléments d'ancrage métalliques (6) traversant la couche barrière (3) et la couche isolante (2) et étant disposés en partie dans la couche d'usure (4) et enrobés d'un matériau qui fond, brûle, ramollit, se contracte, se resserre, est sublimé, s'évapore ou se carbonise aux températures de service, de sorte que dans la couche d'usure (4), un interstice (7) est formé autour de chaque élément d'ancrage métallique (6), le gaz soumis à l'action d'une pression formant la couche barrière (3) pouvant entrer dans cet interstice et s'écouler dans les interstices (7) autour des éléments d'ancrage métalliques (6) pour fournir une protection contre la corrosion.

2. Garnissage de paroi selon la revendication 1,
**caractérisé en ce qu'**une liaison mécanique se trouve entre les couches (4; 3; 2) formant le garnissage de la paroi (1).

3. Garnissage de paroi selon la revendication 1 ou 2,
**caractérisé en ce que**
la couche barrière (3) comporte un matériau poreux qui est soumis à l'action d'un gaz.

4. Garnissage de paroi selon la revendication 1, 2 ou 3,
**caractérisé en ce que**
des bossages d'écartement (8) sont disposés dans la couche barrière (3), lesquels déterminent l'écart entre les couches (2 ; 4) adjacentes à cette couche barrière.

5. Garnissage de paroi selon l'une quelconque des revendications précédentes,
**caractérisé en ce que**
la couche barrière (3) est formée en tant qu'au moins une chambre fermée qui est soumise à l'action d'un gaz.

6. Procédé de garnissage d'une paroi en béton, acier, tôle ou similaire, de fours de calcination avec un garnissage selon une des revendications 1 à 5,
**caractérisé en ce que**,
avant d'être disposés dans la couche d'usure (4), les éléments d'ancrage métalliques (6) sont enrobés d'un matériau qui fond, brûle, ramollit, se contracte, se resserre, est sublimé, s'évapore ou se carbonise aux températures de service.
